# DEMANDE DE BREVET EUROPEEN

(11) **EP 1 593 495 A2**
(43) Date de publication de la demande: **09.11.2005**
(21) Numéro de dépôt: 05366002.3
(22) Date de dépôt: 03.05.2005
(51) Int. Cl.: B41C 1/02, B41C 1/04, B41C 1/05

(54) **Procédé de séchage-désorption de plaques de flexogravure par exposition à un rayonnement en l'absence de circulation d'air chaud, et enceinte de mise en oeuvre du procédé**

(30) Priorité: 06.05.2004 FR 0404872
(71) Demandeur: HEIGHTS FRANCE SAS, 54340 Pompey (FR)
(72) Inventeur: Karmazin, Etienne, 69001 Lyon (FR)
(74) Mandataire: Poupon, Michel

(57) **Abrégé**

L'invention concerne un procédé pour le séchage-désorption de plaques de flexogravure, lesdites plaques étant préalablement gravées puis lavées par un solvant approprié, puis placées dans une enceinte de séchage, caractérisé en ce qu'il consiste à exposer les plaques placées dans l'enceinte à l'action d'au moins un rayonnement en l'absence de circulation d'air chaud.

Ce rayonnement peut consister en une irradiation infrarouge et/ou un rayonnement hyperfréquence.

L'invention concerne également une enceinte de mise en oeuvre du procédé.

## Description

La présente invention concerne un nouveau procédé de séchage-désorption des plaques de flexogravure.

Le procédé actuellement employé pour le séchage et la désorption des plaques de flexogravure préalablement gravées, puis lavées, consiste à chauffer les plaques par un courant d'air chaud circulant dans une enceinte, et à évacuer le solvant arrivant en surface desdites plaques. Il en résulte que cette surface est refroidie par la chaleur latente de vaporisation du solvant et que le séchage en surface, ainsi que le refroidissement qui l'accompagne, resserrent les pores du matériau constitutif de la plaque, ralentissant ainsi la désorption, c'est-à-dire la migration du solvant vers la surface de la plaque.

En outre, une étape de post insolation est nécessaire pour achever le séchage.

Le but de l'invention est de chercher à supprimer le resserrement des pores afin d'accélérer la désorption du solvant et d'optimiser la durée du procédé.

La vitesse de séchage et de désorption des plaques de flexogravure est limitée par la vitesse de migration du solvant dans le polymère de la plaque. Pour réaliser un gain de temps important sur ce plan, il faut s'affranchir des moyens conventionnels de séchage et utiliser des techniques impliquant des processus physiques différents pour la désorption, le séchage n'étant que le départ du solvant arrivé en surface.

L'idée inventive a consisté à réaliser des essais de séchage de plaques en utilisant des moyens ou des sources d'énergie autres que le courant d'air chaud pour apporter à la plaque l'énergie nécessaire à la désorption du solvant qu'elle contient par des mécanismes physico-chimiques différents.

Ce but est atteint par l'invention qui concerne un procédé pour le séchage-désorption de plaques de flexogravure, lesdites plaques étant préalablement gravées puis lavées par un solvant approprié, puis placées dans une enceinte de séchage, caractérisé en ce qu'il consiste, après les étapes de gravure et de lavage, à exposer les plaques placées dans l'enceinte à l'action d'au moins un rayonnement en l'absence de circulation d'air chaud, afin de favoriser la désorption du solvant.

Ce rayonnement consiste en une irradiation infrarouge et/ou un rayonnement hyperfréquence.

Le temps d'extraction peut être en outre réduit en combinant une longueur d'onde donnée à une pression optimale de l'enceinte déterminable en fonction du matériau de la plaque.

L'invention concerne également une enceinte pour le séchage-désorption de plaques de flexogravure, caractérisée en ce qu'elle comporte des moyens pour soumettre des plaques placées à l'intérieur de l'enceinte à au moins un rayonnement et mettre en oeuvre ledit procédé, et caractérisée en ce qu'elle ne comporte pas de moyens pour faire circuler de l'air chaud de séchage.

On comprendra mieux l'invention à l'aide de la description ci-après.

Selon une première variante du procédé selon l'invention, le chauffage conventionnel à air chaud est remplacé par un flux de rayonnement infra-rouge de longueur d'onde λ.

Une irradiation infrarouge, de longueur d'onde λ adaptée au matériau est peu influencée par le mouvement de l'air, elle agit sur le matériau, pas seulement en surface, mais jusqu'à une certaine profondeur parfaitement déterminable. Le résultat n'entraîne donc pas le resserrement des pores de la surface mais une dilatation de ceux-ci jusqu'à une certaine profondeur, favorisant ainsi la désorption du solvant dans l'épaisseur du matériau.

Une longueur d'onde λ et une pression optimales peuvent être déterminées pour chaque type de plaque afin d'obtenir un temps de séchage réduit pour une application donnée.

Selon une deuxième variante du procédé selon l'invention, le chauffage conventionnel à air chaud est remplacé par un rayonnement hyperfréquence.

Les hyperfréquences ont une profondeur de pénétration considérable dans les matériaux polymères constitutifs des plaques et ils pénètrent à la fois par toutes les faces du matériau.

L'excitation des molécules polaires ou polarisables, se fait donc dans tout le volume du matériau, entraînant un gradient inverse de température qui a pour effet de dilater les pores et d'expulser mécaniquement le solvant de l'intérieur vers l'extérieur du matériau. Il en résulte d'une part, une grande rapidité de désorption et d'autre part une économie importante d'énergie car le solvant peut sortir du matériau à l'état liquide et peut souvent être évacué sans avoir à être totalement vaporisé à la surface du matériau.

L'effet sera double car les hyperfréquences agiront aussi bien sur les molécules de solvant que sur celles du polymère.

Les dimensions de plaques de flexogravure, ainsi que les quantités de solvant à évacuer permettent d'envisager des puissances hyperfréquences faibles, donc des dispositifs peu encombrants et peu onéreux.

Des paramètres optimaux, fréquence et pression de séchage, peuvent être déterminés pour chaque type de plaque.

Selon une autre variante, on peut encore diminuer le temps de séchage en combinant les actions d'une irradiation infrarouge et d'un rayonnement hyperfréquence.

On peut également envisager de soumettre les plaques à d'autres types de rayonnement.

Le procédé selon l'invention entraîne une grande simplification du système actuel et génère un gain sur le prix et sur l'encombrement, en particulier par la suppression du dispositif à air chaud, le refroidissement des lampes pouvant être résolu différemment.

Le dispositif permet, par ailleurs, de supprimer la manipulation de post insolation par le réglage de certains paramètres.

Le dispositif n'est ni onéreux, ni encombrant, car les puissances mises en jeu seront faibles.

## Revendications

1. Procédé pour l'extraction d'un solvant de plaques de flexogravure, lesdites plaques étant préalablement gravées puis lavées par un solvant approprié, puis placées dans une enceinte de séchage, **caractérisé en ce qu'**il consiste à exposer les plaques placées dans l'enceinte à l'action d'au moins un rayonnement en l'absence de circulation d'air chaud.

2. Procédé selon la revendication 1, **caractérisé en ce que** le rayonnement est une irradiation infrarouge.

3. Procédé selon la revendication 1, **caractérisé en ce que** le rayonnement est un rayonnement hyperfréquence.

4. Procédé selon l'une des revendications 1 à 3, **caractérisé en ce que** le rayonnement combine les actions des irradiations infrarouge et du rayonnement hyperfréquence.

5. Procédé selon l'une des revendications 1 à 3, **caractérisé en ce qu'**on combine la désorption par rayonnement avec l'application d'une pression déterminée.

6. Enceinte pour l'extraction d'un solvant de plaques de flexogravure, **caractérisée en ce qu'**elle comporte des moyens pour soumettre des plaques placées à l'intérieur de l'enceinte à au moins un rayonnement et mettre en oeuvre un procédé selon l'une des revendications 1 à 5.
